# EUROPÄISCHE PATENTSCHRIFT

(11) **EP 1 733 146 B1**
(45) Veröffentlichungstag und Bekanntmachung des Hinweises auf die Patenterteilung: **30.09.2009**
(21) Anmeldenummer: 04804015.8
(22) Anmeldetag: 17.12.2004
(51) Int. Cl.: F04B 39/12, F04B 15/02, F04B 39/14, F04B 53/22

(54) **MATERIALAUFGABEBEHÄLTER FÜR EINE DICKSTOFFPUMPE**
MATERIAL FEED RECEPTACLE FOR A THICK MATTER PUMP
CONTENEUR DESTINE AU CHARGEMENT DE MATIERES POUR POMPE A MATIERES HAUTEMENT VISQUEUSES

(30) Priorität: 25.03.2004 DE 102004015181
(43) Veröffentlichungstag der Anmeldung: 20.12.2006
(62) Teilanmeldung aus: 08153491.9
(73) Patentinhaber: Putzmeister Concrete Pumps GmbH, 72631 Aichtal (DE)
(72) Erfinder: GÖGGELMANN, Gernot, 72622 Nürtingen (DE); HURR, Helmut, 72760 Reutlingen (DE); FRITZ, Markus, 70180 Stuttgart (DE)
(74) Vertreter: Reule, Hanspeter
(86) Internationale Anmeldenummer: PCT/EP2004/014412
(87) Internationale Veröffentlichungsnummer: WO 2005/095797

(56) Entgegenhaltungen:
- EP-B- 1 076 596
- WO-A-92/18794
- WO-A-03/019007
- WO-A-03/042535
- DE-A1- 4 208 831
- US-A- 3 995 734
- US-A- 5 302 094
- US-A1- 2003 170 127

## Beschreibung

Die Erfindung betrifft einen Materialaufgabebehälter für eine Dickstoffpumpe gemäß Oberbegriff des Anspruchs 1.

Aus der EP 1 076 596 B1 ist ein Materialaufgabebehälter für Dickstoffpumpen bekannt, der ein nach oben offenes Behälterunterteil und einen mit diesem über eine Flanschverbindung lösbar verbundenen Behälteraufsatz aufweist. Der umlaufende obere Rand des Behälteraufsatzes begrenzt die Materialzuführöffnung. Im Behälterunterteil ist ein Rührwerk gelagert, dessen Lager sich in einer randoffenen Ausnehmung des Behälterunterteils befinden, so dass das Rührwerk nach Entfernung des Behälteraufsatzes leicht austauschbar ist. Der Behälteraufsatz bildet einen Einfülltrichter für Dickstoff, wie Beton. Das Einfüllen des Betons erfolgt in der Regel dadurch, dass ein Fahrmischer an den Materialaufgabebehälter heranfährt und den Beton über eine Rinne in den Materialaufgabebehälter einfüllt. Um zu vermeiden, dass der Behälteraufsatz durch eine Kollision mit dem heranfahrenden Fahrmischer beschädigt wird, muß der Behälteraufsatz aus stabilem Blech bestehen. Dies bedingt ein hohes Gewicht, so dass der Behälteraufsatz nicht einfach von Hand abgenommen werden kann. Auch aus der WO 03/042535 A ist ein Materialaufgabebehälter der eingangs genannten Art bekannt.

Materialaufgabebehälter gemäß der EP 1 076 596 B1 weisen in den Förderzylinderöffnungen Zwischenringe als Verschleißteile auf, die die zur Behälterstirnwand gehörende Innenfläche der Förderzylinderöffnung vor Verschleiß durch durchströmenden Beton schützen. Diese Zwischenringe müssen aufgrund des Verschleißes regelmäßig ausgetauscht werden. Da die Zwischenringe von der Förderzylinderseite her in die Förderzylinderöffnung eingesteckt sind, muß zur Montage und Demontage zunächst der Förderzylinder von der Behälterstirnwand entfernt werden. Dies ist aufwendig.

Es ist Aufgabe der Erfindung, einen Materialaufgabebehälter der eingangs genannten Art derart weiterzubilden, dass er einfacher zu warten ist und dass Verschleißteile einfacher ausgetauscht werden können.

Die Aufgabe wird durch einen Materialaufgabebehälter mit den Merkmalen des Anspruchs 1 gelöst. Vorteilhafte Ausgestaltungen der Erfindung sind Gegenstand der abhängigen Ansprüche.

Der Erfindung liegt der Gedanke zugrunde, das Innere des Materialaufgabebehälters für Wartungspersonal leichter zugänglich zu machen, indem er stirnwandseitig einen leicht demontierbaren und abnehmbaren Behälteraufsatz aufweist. Der Behälteraufsatz erstreckt sich jedoch nicht auf die Rückwand, die dem anfahrenden Fahrmischer zugewandt ist. So weist der die Materialzuführöffnung begrenzende umlaufende Rand rückwandseitig eine zum Behälterunterteil gehörende Randpartie auf. Der Behälteraufsatz ist so vor Beschädigungen durch den Fahrmischer geschützt. Er muß daher nicht so stabil ausgebildet sein wie das Behälterunterteil und kann ein relativ geringes Gewicht aufweisen.

Vorteilhafterweise fluchtet die am Behälteraufsatz befindliche erste Randpartie mit der zum Behälterunterteil gehörenden zweiten Randpartie. Die Materialzuführöffnung ist dann auf einfache Weise durch einen am Behälteraufsatz an der oberen Stirnwandpartie angelenkten Klappdeckel abdeckbar. Der Klappdeckel ist vorzugsweise aus Kunststoff gefertigt, so dass Betonreste schlechter auf ihm haften als auf einem Metalldeckel. Der Klappdeckel ist so einfacher zu reinigen.

Das Behälterunterteil weist zweckmäßig eine Rückwand, einen Boden, eine untere Stirnwandpartie und zur unteren Stirnwandpartie hin abfallende untere Seitenwandpartien auf. Die obere Stirnwandpartie und die oberen Seitenwandpartien des Behälteraufsatzes tragen an ihrer Unterkante vorteilhafterweise einen ersten Flansch, der mit einem komplementären zweiten Flansch an der unteren Stirnwandpartie und den unteren Seitenwandpartien des Behälterunterteils lösbar verbunden ist. Zwischen dem ersten Flansch und dem zweiten Flansch ist zweckmäßig ein Dichtmittel angeordnet. Dies ergibt eine gute Dichtwirkung an der Trennlinie zwischen Behälterunterteil und Behälteraufsatz.

Die untere Stirnwandpartie, die Rückwand, die unteren Seitenwandpartien des Behälterunterteils und/oder der Boden bestehen zweckmäßig aus Blech, vorzugsweise aus stabilem Stahlblech. Eine vorteilhafte Alternative besteht darin, dass die untere Stirnwandpartie, die Rückwand, die unteren Seitewandpartien und/oder der Boden zumindest teilweise aus einem Leichtbauwerkstoff bestehen. Der Leichtbauwerkstoff kann einen kohlefaserverstärkten Kunststoff und/oder einen glasfaserverstärkten Kunststoff aufweisen. Es ist auch möglich, dass der Leichtbauwerkstoff Siliziumkarbid oder ein Metallschaum, vorzugsweise mit Titan-Bestandteilen, ist. Zweckmäßig trägt der Leichtbauwerkstoff eine abriebfeste und/oder harte Beschichtung, insbesondere aus der Werkstoffgruppe Chrom, Siliziumkarbid oder Keramik. Die Förderzylinderöffnungen sind bevorzugt in der unteren Stirnwandpartie angeordnet. Im Behälterunterteil ist desweiteren vorzugsweise eine Abstützeinrichtung für die Rohrweiche gelagert. Außerdem weist das Behälterunterteil zweckmäßig Drehlager für ein Rührwerk auf. Dadurch werden die von den Förderzylindern, der Rohrweiche und dem Rührwerk übertragenen, zum Teil erheblichen Kräfte beim Pumpbetrieb durch das Behälterunterteil aufgenommen. Der Behälteraufsatz, der lediglich aus dem Einfüllen des Dickstoffs resultierende Kräfte aufnehmen muß, kann dadurch wesentlich weniger stabil und daher leichter ausgebildet werden.

Die obere Stirnwandpartie und die oberen Seitenwandpartien des Behälteraufsatzes können ebenfalls aus Blech, vorzugsweise aus Stahlblech, bestehen. Dabei sind geringere Wandstärken möglich als bei dem Blech des Behälterunterteils. Es wird jedoch bevorzugt, dass die obere Stirnwandpartie und die oberen Seitenwandpartien aus Kunststoff bestehen. Vorteilhafterweise ist der Behälteraufsatz einstückig als Spritzgussteil gefertigt. An dieses Spritzgussteil ist zweckmäßig ein zum Behälterinneren weisender Auflagewulst für einen Gitterrost angeformt. Ebenso können an der oberen Stirnwandpartie und/oder an den oberen Seitenwandpartien Verstärkungsleisten angeformt sein, die dem Behälteraufsatz eine höhere Stabilität verleihen.

Alternativ oder ergänzend kann der Behälteraufsatz, hierbei insbesondere die obere Stirnwandpartie und/oder die oberen Seitenwandpartien, zumindest teilweise aus einem Leichtbauwerkstoff bestehen. Der hierfür verwendete Leichtbauwerkstoff kann zweckmäßig einen kohlefaserverstärkten Kunststoff und/oder einen glasfaserverstärkten Kunststoff aufweisen. Es ist auch möglich, dass der Leichtbauwerkstoff Siliziumkarbid ist oder ein Metallschaum, der vorzugsweise Titan-Bestandteile aufweist. Zweckmäßig trägt der Leichtbauwerkstoff eine abriebfeste und/oder harte Beschichtung, insbesondere aus der Werkstoffgruppe Chrom, Siliziumkarbid oder Keramik.

Alternativ oder zusätzlich zum Auflagewulst am Behälteraufsatz kann das Behälterunterteil über die untere Stirnwandpartie überstehende Auflageelemente für einen Gitterrost aufweisen. Dies ist vor allem dann vorteilhaft, wenn der Gitterrost sehr schwer ist und sein Gewicht vom Behälteraufsatz nicht getragen werden kann. Die zweite, rückwandseitige Randpartie der Materialzuführöffnung wird zweckmäßig durch eine am Behälterunterteil angebrachte Gummischürze gebildet. Diese schließt sich an die Rückwand und an von der Rückwand ausgehende Abschnitte der Seitenwände an.

Es wird bevorzugt, dass das Behälterunterteil und der Behälteraufsatz durch Schrauben miteinander verbunden sind. Dies ergibt eine einfache, stabile und dennoch leicht lösbare Verbindung.

Der vorteilhaften Ausführungsform gemäß Anspruch 29 liegt der Gedanke zugrunde, dass ein die Materialzuführöffnung abdeckender, an einer Behälterwand angelenkter Klappdeckel aus Kunststoff oder aus einem Leichtbauwerkstoff einfacher zu reinigen ist als ein herkömmlicher Klappdeckel aus Blech. Dickstoff, insbesondere Beton, haftet wesentlich schlechter an Kunststoff als an Blech. Der Klappdeckel ist zweckmäßig als Kunststoffhohlkörper mit einer der Materialzuführöffnung zugewandten ersten Kunststoffschale und einer mit dieser vorzugsweise einstückig verbundenen, eine Deckeloberseite bildenden zweiten Kunststoffschale ausgebildet. Ein Kunststoffhohlkörper ist bei geringem Gewicht relativ stabil. Dies ist insbesondere dann vorteilhaft, wenn der Klappdeckel am Behälteraufsatz angelenkt ist und für Wartungsarbeiten im Behälterinneren gemeinsam mit dem Behälteraufsatz abgenommen werden muß.

Um eine Reinigung zu erleichtern, kann die erste Kunststoffschale eine der Materialzuführöffnung zugewandte glatte Oberfläche aufweisen. Demgegenüber wird bevorzugt, dass die zweite Kunststoffschale Versteifungssicken aufweist. Dies verleiht dem Klappdeckel eine erhöhte Stabilität. Der Klappdeckel ist vorteilhafterweise durch ein Rotationsgießverfahren einstückig hergestellt.

Wenn der Klappdeckel zumindest teilweise aus einem Leichtbauwerkstoff besteht, kann dieser zweckmäßig einen kohlfaserverstärkten Kunststoff und/oder einen glasfaserverstärkten Kunststoff aufweisen. Der Leichtbauwerkstoff kann auch Siliziumkarbid sein oder ein Metallschaum, der vorzugsweise Titan-Bestandteile aufweist. Zweckmäßig trägt der Leichtbauwerkstoff eine abriebfeste und/oder harte Beschichtung, insbesondere aus der Werkstoffgruppe Chrom, Siliziumkarbid oder Keramik.

Der Klappdeckel weist zweckmäßig Handgriffe auf, die vorzugsweise einstückig angeformt sind. Desweiteren weist er zweckmäßig Haken auf, in die an einer Behälterwand befestigte Verschlusselemente eingehakt werden können. Auch die Haken sind vorzugsweise einstückig am Klappdeckel angeformt. Der Klappdeckel ist vorzugsweise durch mindestens ein Scharnier und mindestens eine Gasfeder mit der Behälterstirnwand verbunden. Die Gasfeder erleichtert das Öffnen des Deckels. Nahe seiner mit der Behälterstirnwand verbundenen Seite weist der Klappdeckel an der ersten Kunststoffschale zweckmäßig Befestigungsmittel für eine Gummischürze auf. Diese hängt vom Klappdeckel herunter in die Materialzuführöffnung hinein und verhindert, dass Dickstoff in den Spalt zwischen dem Klappdeckel und der Behälterstirnwand fließt.

Der vorteilhaften Weiterbildung gemäß Anspruch 42 liegt der Gedanke zugrunde, dass es weniger Aufwand erfordert, die Zwischenringe über die Behälterinnenseite zu montieren und zu demontieren als über die Behälteraußenseite. Dadurch wird vermieden, dass bei einem Austausch der Zwischenringe die Förderzylinder vom Materialaufgabebehälter abgekoppelt werden müssen. Ein Zwischenring wird über das Behälterinnere in die Förderzylinderöffnung eingesetzt, indem der Nocken an seiner äußeren Mantelfläche in die Bajonettöffnung geschoben wird und der Zwischenring anschließend um seine Längsachse verdreht wird, so dass der Nocken in die Innennut eingeführt wird. Die Montage eines Zwischenrings über das Behälterinnere ist besonders dann vorteilhaft, wenn der Materialaufgabebehälter, wie oben beschrieben, zweiteilig ausgebildet ist. Durch Entfernen des relativ leichten Behälteraufsatzes ist das Behälterinnere gut zugänglich.

Die Innennut kann in der Förderzylinderöffnung umlaufend ausgebildet sein. Vorzugsweise trägt der Zwischenring an seiner äußeren Mantelfläche mindestens zwei, vorzugsweise drei im gleichen Winkelabstand zueinander angeordnete Nocken. Die Förderzylinderöffnung weist dann eine der Zahl der Nocken entsprechende Zahl von Bajonettöffnungen auf, die ebenfalls im gleichen Winkelabstand zueinander angeordnet sind. Da der Zwischenring in axialer Richtung durch den Eingriff der Nocken in die Innennut fixiert wird, ist diese Fixierung um so stabiler, je mehr Nocken an der äußeren Mantelfläche angeordnet sind.

Zweckmäßig ist an der Behälteraußenseite der Behälterstirnwand eine Anschlussplatte zum Anschluß von Förderzylindern angebracht, durch die sich die Förderzylinderöffnungen erstrecken. Desweiteren ist an der Innenfläche der Behälterstirnwand zweckmäßig eine Brillenplatte mit zwei Brillenplattenöffnungen lösbar befestigt. Die Brillenplattenöffnungen kommunizieren mit den Förderzylinderöffnungen, und ihre Begrenzungsflächen fluchten mit den Begrenzungsflächen der Durchströmkanäle in den Zwischenringen. Die Brillenplatte überdeckt somit einen Teil der Förderzylinderöffnungen und fixiert die Zwischenringe zusätzlich in Richtung zum Behälterinneren. Zum Austausch der Zwischenringe wird die Brillenplatte entfernt.

Der Zwischenring und/oder die Brillenplatte bestehen zweckmäßig zumindest teilweise aus einem verschleißfesten Leichtbauwerkstoff. Der Leichtbauwerkstoff kann einen kohlefaserverstärkten Kunststoff und/oder einen glasfaserverstärkten Kunststoff aufweisen. Es ist auch möglich, dass der Leichtbauwerkstoff Siliziumkarbid oder ein Metallschaum ist, wobei letzterer vorzugsweise Titan-Bestandteile aufweist.

Zweckmäßig sind die Begrenzungsflächen der Durchströmkanäle und/oder der Brillenplattenöffnungen mit einer Verschleißschicht beschichtet. Diese besteht vorzugsweise aus einem Hartmetall oder aus einem Werkstoff der Werkstoffgruppe Chrom, Siliziumkarbid oder Keramik. Die Brillenplatte und die Zwischenringe, die jeweils Verschleißteile sind, werden durch die Verschleißschicht gegen Verschleiß geschützt und müssen dadurch weniger häufig ausgetauscht werden.

Es kann vorgesehen sein, dass sich der Durchmesser des Durchströmkanals zum Behälterinneren hin oder zum Förderzylinder hin verjüngt. Damit können Förderzylinder unterschiedlicher Innendurchmesser an den Materialaufgabebehälter angeschlossen werden, indem unterschiedliche Zwischenringe in die Förderzylinderöffnungen eingesetzt werden. Die Durchströmkanäle sind zweckmäßig so dimensioniert, dass ihre Begrenzungsflächen mit den Innenflächen der Förderzylinder fluchten.

Vorteilhafterweise weist der Zwischenring in seiner Mantelfläche mindestens eine axial gegenüber den Nocken versetzte umlaufende Nut mit einem Dichtring zur Anlage an die Behälterstirnwand und/oder die Anschlussplatte auf. Bevorzugt weist er zwei umlaufende Nuten auf, von denen eine einen an die Behälterstirnwand, die andere einen an die Anschlussplatte anliegenden Dichtring aufnimmt. Der Zwischenring kann an einer der Brillenplatte zugewandten Stirnfläche eine weitere umlaufende Nut mit einem an die Brillenplatte anliegenden Dichtring aufweisen. Durch diese Maßnahmen erhält man eine gute Abdichtung des Materialaufgabebehälters im Bereich der Förderzylinderöffnungen.

Zur Erleichterung der Montage und Demontage kann der Zwischenring an einer der Brillenplatte zugewandten Stirnfläche Ausnehmungen zum Einstecken von Haltedornen aufweisen. Desweiteren kann zwischen dem Zwischenring und der Behälterstirnwand ein umlaufender Hohlraum angeordnet sein, der über eine Zuführöffnung mit Schmiermittel befüllbar ist und der sich beim Herausziehen des Zwischenrings aus der Förderzylinderöffnung vergrößert. Zur Demontage des Zwischenrings wird dann ein Montagering mit Haltedornen verwendet, die in die Ausnehmungen des Zwischenrings eingreifen. Mit Hilfe des Montagerings wird der Zwischenring zur Lösung des Bajonettverschlusses gedreht. Anschließend wird ein Schmiermittel, wie Fett, in den Hohlraum gepresst, so dass der Zwischenring aus der Förderzylinderöffnung gedrückt wird, wobei die Nocken durch die Bajonettöffnungen bewegt werden.

Im Folgenden wird die Erfindung anhand von in der Zeichnung in schematischer Weise dargestellten Ausführungsbeispielen näher erläutert. Es zeigen
- Fig. 1: eine Seitenansicht einer fahrbaren Betonpumpe mit rückwärtigem Materialaufgabebehälter;
- Fig. 2: eine perspektivische Darstellung des Materialaufgabebehälters mit abgehobenem Behälteraufsatz;
- Fig. 3: eine perspektivische Ansicht des Behälteraufsatzes ohne Klappdeckel;
- Fig. 4: einen Schnitt durch die Behälterwand im Bereich einer Förderzylinderöffnung;
- Fig. 5: eine perspektivische Ansicht eines aus der Förderzylinderöffnung gezogenen Zwischenrings;
- Fig. 6a und 6b: perspektivische Ansichten eines Klappdeckels gemäß einem zweiten Ausführungsbeispiel von schräg oben und schräg unten;
- Fig. 7: einen Schnitt durch den Klappdeckel nach Fig. 6a und 6b entlang der Linie A-A;
- Fig. 8a und 8b: Detaildarstellungen des Klappdeckels nach Fig. 6a und 6b im Schnitt.

Die in Fig. 1 im Fahrzustand gezeigte Autobetonpumpe weist ein Fahrgestell 10, ein frontseitiges Führerhaus 12, einen an einem Drehlagerbock 14 des Fahrgestells 10 gelagerten Betonverteilermast 16 und eine am Fahrgestell 10 angeordnete Zweizylinder-Dickstoffpumpe 18 auf. Der im rückwärtigen Teil des Fahrgestells 10 angeordnete Materialaufgabebehälter 20 weist in seiner Stirnwand 22 Förderzylinderöffnungen 24 auf, über die zwei Förderzylinder 26 der Dickstoffpumpe 18 angeschlossen sind. An der der Stirnwand 22 gegenüberliegenden Rückwand 28 des Materialaufgabebehälters 20 befindet sich ein Druckstutzen 30, an den eine Förderleitung 32 angeschlossen ist. Im Behälterinneren befindet sich eine hier als S-Rohr ausgebildete Rohrweiche 34, die mit ihrem einen Ende mit dem Druckstutzen 30 verbunden ist und deren anderes Ende abwechselnd um die Achse einer nicht dargestellten Schwenkwelle mit hydraulischen Mitteln vor die beiden Förderzylinderöffnungen 24 verschwenkbar ist.

Der Materialaufgabebehälter 20 (Fig. 2) ist in ein Behälterunterteil 38 und einen Behälteraufsatz 40 unterteilt. Die Stirnwand 22 sowie die die Stirnwand 22 mit der Rückwand 28 verbindenden Seitenwände 42 sind jeweils in eine obere und eine untere Partie zweigeteilt. Dabei weist der Behälteraufsatz 40 eine obere Stirnwandpartie 44 sowie sich von dieser weg erstreckende obere Seitenwandpartien 46 mit freien Enden 48 auf (Fig. 3). Die obere Stirnwandpartie 44 und die oberen Seitenwandpartien 46 tragen an ihrer Unterkante einen ersten Flansch 50 zur Befestigung des Behälteraufsatzes 40 am Behälterunterteil 38. Der Behälteraufsatz 40 ist im hier gezeigten Ausführungsbeispiel einstückig als Spritzgussteil aus Kunststoff hergestellt. Zur Verstärkung sind an ihn Verstärkungsleisten 52 angeformt.

Das Behälterunterteil 38 weist neben einem Boden 54 und der Rückwand 28 eine untere Stirnwandpartie 56 sowie untere Seitenwandpartien 58 auf. Die unteren Seitenwandpartien 58 fallen zur unteren Stirnwandpartie 56 schräg ab und tragen einen zum ersten Flansch 50 komplementären zweiten Flansch 60. Die beiden Flansche 50, 60 sind mittels Schrauben 62 auf einfache Weise verbindbar. Zwischen ihnen kann eine Gummidichtung angeordnet werden, so dass Behälterunterteil 38 und Behälteraufsatz 40 auf einfache Weise zum Materialaufgabebehälter 20 zusammengefügt werden können.

Der Materialaufgabebehälter 20 weist eine nach oben weisende Materialzuführöffnung 64 auf, die von einem umlaufenden Rand 66, 68 begrenzt wird.

Der umlaufende Rand ist in zwei Randpartien 66, 68 unterteilt. Die erste Randpartie 66 wird durch die Oberkante der oberen Stirnwandpartie 44 und der oberen Seitenwandpartien 46 gebildet. An sie schließt sich die zweite Randpartie 68 an, die von der oberen Kante einer Gummischürze 70 gebildet wird. Diese ist am Behälterunterteil 38 befestigt und ragt über die Rückwand 28 und sich von der Rückwand 28 weg erstreckende Abschnitte der unteren Seitenwandpartien 58 hinaus. Die beiden Randpartien 66, 68 fluchten zueinander.

Im Behälterunterteil 38 sind in den Seitenwänden 42 Lageröffnungen 72 angeordnet, die der Aufnahme von Lagern eines Rührwerks dienen. In der Rückwand 28 ist eine Rückwandöffnung 73 angeordnet, über die die Rohrweiche 34 an den Druckstutzen 30 anschließbar ist. In der unteren Stirnwandpartie 56 befinden sich die Förderzylinderöffnungen 24 zum Anschluß der Förderzylinder 26. Somit sind alle beim Pumpbetrieb beweglichen Bauteile im Behälterunterteil 38 gelagert, das die von diesen Bauteilen ausgehenden Kräfte aufnimmt. Dementsprechend ist das Behälterunterteil 38 aus stabilem, dickwandigem Stahlblech hergestellt. Auf den Behälteraufsatz 40 wirken nur Kräfte, die vom in die Materialzuführöffnung 64 eingefüllten Beton herrühren. An seine Stabilität sind daher wesentlich geringere Anforderungen zu stellen.

Das Behälterunterteil 38 weist über die untere Stirnwandpartie 56 überstehende rohrförmige Auflageelemente 74 für einen Gitterrost auf. Der Gitterrost kann alternativ auch auf einen zum Behälterinneren weisen Auflagewulst aufgelegt werden, der am Behälteraufsatz 40 angeformt ist. Der Materialaufgabebehälter 20 wird über Aufhängevorrichtungen 76 am Fahrgestell 10 befestigt.

An der Behälteraußenseite ist an der Stirnwand 22 eine Anschlussplatte 80 zum Anschluß der Förderzylinder 26 angebracht. An der Innenseite der Stirnwand 22 ist eine Brillenplatte 82 lösbar befestigt (Fig. 4), deren Brillenplattenöffnungen 84 mit den Förderzylinderöffnungen 24 kommunizieren. Die Brillenplatte 82 steht über die Förderzylinderöffnungen 24 über und bildet so in Richtung zum Behälterinneren einen Anschlag für einen Zwischenring 86. Der Zwischenring 86 erstreckt sich in axialer Richtung über die sich durch die Stirnwand 22 und die Anschlussplatte 80 erstreckende Förderzylinderöffnung 24. Seine Innenfläche begrenzt einen Durchströmkanal 88 für den Dickstoff. Die äußere Mantelfläche 90 des Zwischenrings 86 trägt drei im Winkelabstand von 120° angeordnete Nocken 92. Diese sind über Bajonettöffnungen 95 in eine in der Förderzylinderöffnung 24 umlaufende Innennut 94 einführbar und bilden so einen Bajonettverschluß, durch den der Zwischenring 86 in axialer Richtung zum Förderzylinder 26 hin in der Förderzylinderöffnung 24 fixiert werden kann. Die Begrenzungsfläche des Durchströmkanals 88 fluchtet mit der Begrenzungsfläche der Brillenplattenöffnungen 84 sowie mit den Innenflächen der Förderzylinder 26. Dadurch befinden sich in der Förderzylinderöffnung 24 keine freiliegenden Kanten, die einem erhöhten Verschleiß durch vorbeiströmenden Dickstoff ausgesetzt wären. Zur weiteren Verschleißminderung weisen sowohl die Brillenplatte 82 als auch die Begrenzungsfläche des Durchströmkanals 88 eine Verschleißschicht 89 aus Hartmetall auf. Zur Abdichtung der Förderzylinderöffnung 24 weist der Zwischenring 86 in seiner Mantelfläche 90 zwei axial gegenüber den Nocken 92 versetzte umlaufende Nuten 96 auf, in die Dichtringe 98 zur Anlage an die Stirnwand 22 und die Anschlussplatte 80 eingesetzt sind. Eine weitere umlaufende Nut 96 befindet sich in der der Brillenplatte 82 zugewandten Stirnfläche des Zwischenrings 86. Der in ihr enthaltene Dichtring 98 liegt gegen die Brillenplatte 82 an.

Zum Austauschen des Zwischenrings 86 wird zunächst die Brillenplatte 82 abgeschraubt. Anschließend wird der Zwischenring 86 um seine Längsachse gedreht, bis die Nocken 92 aus den Bajonettöffnungen 95 gezogen werden können. Zu diesem Zweck weist der Zwischenring an seiner Stirnfläche Ausnehmungen 100 zum Einstecken von Haltedornen auf. Zwischen dem Zwischenring 86 und der Stirnwand 22 ist zudem ein umlaufender Hohlraum 102 angeordnet, der über eine Zuführöffnung 104 mit Fett befüllbar ist. Der Hohlraum 102 vergrößert sich beim Herausziehen des Zwischenrings 86 aus der Förderzylinderöffnung 24 in Richtung zum Behälterinneren. Dadurch erleichtert das Einpressen von Fett durch die Zuführöffnung 104 die Entnahme des Zwischenrings 86. Das Fett wirkt zudem als Schmiermittel, das das Drehen des Zwischenrings 86 erleichtert. In der Regel werden die Verschleißteile Brillenplatte 82 und Zwischenring 86 gemeinsam ausgetauscht.

Am Materialaufgabebehälter 20 gemäß Fig. 2 ist an der oberen Stirnwandpartie 44 über Scharniere 106 ein Klappdeckel 108 angelenkt, der die Materialzuführöffnung 64 abdeckt. Anstelle dieses Klappdeckels 108 aus Metall kann gemäß einem zweiten Ausführungsbeispiel ein Klappdeckel 110 aus Kunststoff verwendet werden, wie in den Figuren 6a und 6b dargestellt. Der Klappdeckel 110 ist als Kunststoffhohlkörper ausgebildet, wie aus der Schnittdarstellung in Fig. 7 hervorgeht. Er weist eine der Materialzuführöffnung 64 zugewandte erste Kunststoffschale 112 und eine mit dieser einstückig verbundene, eine Deckeloberfläche bildende zweite Kunststoffschale 114 auf. Der Klappdeckel 110 ist durch ein Rotationsgießverfahren einstückig hergestellt. Die erste Kunststoffschale 112 weist eine der Materialzuführöffnung 64 zugewandte glatte Oberfläche auf, von der Verschmutzungen mit Dickstoff, insbesondere Beton, leicht entfernbar sind. Die zweite Kunststoffschale 114 weist Versteifungssicken 116 auf, die ihre Stabilität erhöhen. Desweiteren sind seitlich am Klappdeckel 110 Haken 118 angeformt (Fig. 8a), in die zum festen Verschließen der Materialzuführöffnung 64 am Materialaufgabebehälter 20 befestigte Verschlusselemente zur Bildung eines Spannverschlusses eingehakt werden können. Seitlich am Klappdeckel 110 sind überdies Handgriffe 120 angeformt (Fig. 8b). Zwischen dem Klappdeckel 110 und dem Materialaufgabebehälter 20 können desweiteren Gasfedern angeordnet sein, die ein Öffnen des Klappdeckels 110 erleichtern. An der ersten Kunststoffschale 112 weist der Klappdeckel 110 Bohrungen 122, 124 auf. Eine erste Gruppe von Bohrungen 122 dient der Anbringung von Griffen und Arretierungselementen, die den Klappdeckel 110 in einer OffenStellung halten. Eine zweite Gruppe von Bohrungen 124 dient der Anbringung einer Gummischürze, die den Spalt zwischen dem Klappdeckel 110 und dem Materialaufgabebehälter 20 überdeckt und verhindert, dass Dickstoff durch diesen Spalt fließt.

### Zusammenfassend ist folgendes festzuhalten:

Die Erfindung betrifft einen Materialaufgabebehälter 20 für eine Dickstoffpumpe 18 mit einem Behälterunterteil 38 und einem mit dem Behälterunterteil 38 lösbar verbundenen Behälteraufsatz 40, mit einer zweigeteilten Stirnwand 22, einer Rückwand 28 und zwei jeweils zweigeteilten Seitenwänden 42, mit einer nach oben weisenden, von einem umlaufenden Rand 66, 68 begrenzten Materialzuführöffnung 64, mit zwei in der Stirnwand 22 angeordneten Förderzylinderöffnungen 24 und mit einer im Behälterinneren angeordneten, eingangsseitig abwechselnd vor die Förderzylinderöffnungen 24 verschwenkbaren und ausgangsseitig in ein Druckrohr 30 mündenden Rohrweiche 34. Erfindungsgemäß ist vorgesehen, dass der Behälteraufsatz 40 eine obere Stirnwandpartie 44 sowie sich von dieser weg erstreckende obere Seitenwandpartien 46 mit freien Enden 48 aufweist, und dass der umlaufende Rand 66, 68 eine erste, eine obere Kante des Behälteraufsatzes 40 bildende Randpartie 66 und eine an die erste Randpartie 66 anschließende rückwandseitige zweite Randpartie 68 am Behälterunterteil 38 aufweist.

## Patentansprüche

1. Materialaufgabebehälter für eine Dickstoffpumpe (18) mit einem Behälterunterteil (38) und einem mit dem Behälterunterteil (38) lösbar verbundenen Behälteraufsatz (40), mit einer zweigeteilten Stirnwand (22), einer Rückwand (28) und zwei jeweils zweigeteilten Seitenwänden (42), mit einer nach oben weisenden, von einem umlaufenden Rand (66, 68) begrenzten Materialzuführöffnung (64), mit zwei in der Stirnwand (22) angeordneten Förderzylinderöffnungen (24) und mit einer im Behälterinneren angeordneten, eingangsseitig abwechselnd vor die Förderzylinderöffnungen (24) verschwenkbaren und ausgangsseitig in ein Druckrohr (30) mündenden Rohrweiche (34), **dadurch gekennzeichnet, dass** der Behälteraufsatz ( 40) eine obere Stirnwandpartie (44) sowie sich von dieser weg erstreckende obere Seitenwandpartien (46) mit freien Enden (48) aufweist, und dass der umlaufende Rand (66, 68) eine erste, eine obere Kante des Behälteraufsatzes (40) bildende Randpartie (66) und eine an die erste Randpartie (66) anschließende rückwandseitige zweite Randpartie (68) am Behälterunterteil (38) aufweist.

2. Materialaufgabebehälter nach Anspruch 1, **dadurch gekennzeichnet, dass** die erste Randpartie (66) mit der zweiten Randpartie (68) fluchtet.

3. Materialaufgabebehälter nach einem der Ansprüche 1 oder 2, **dadurch gekennzeichnet, dass** das Behälterunterteil (38) die Rückwand (28), einen Boden (54), eine untere Stirnwandpartie (56) und zur unteren Stirnwandpartie (56) hin abfallende untere Seitenwandpartien (58) aufweist.

4. Materialaufgabebehälter nach Anspruch 3, **dadurch gekennzeichnet, dass** die obere Stirnwandpartie (44) und die oberen Seitenwandpartien (46) an ihrer Unterkante einen ersten Flansch (50) tragen, der mit einem komplementären zweiten Flansch (60) an der unteren Stirnwandpartie (56) und den unteren Seitenwandpartien (58) des Behälterunterteils (38) lösbar verbunden ist.

5. Materialaufgabebehälter nach Anspruch 4, **dadurch gekennzeichnet, dass** zwischen dem ersten Flansch (50) und dem zweiten Flansch (60) ein Dichtmittel angeordnet ist.

6. Materialaufgabebehälter nach einem der Ansprüche 3 bis 5, **dadurch gekennzeichnet, dass** die untere Stirnwandpartie (56), die Rückwand (28), die unteren Seitenwandpartien (58) und/oder der Boden (54) aus Blech, vorzugsweise aus Stahlblech, bestehen.

7. Materialaufgabebehälter nach einem der Ansprüche 3 bis 6, **dadurch gekennzeichnet, dass** die untere Stirnwandpartie (56), die Rückwand (28), die unteren Seitenwandpartien (58) und/oder der Boden (54) zumindest teilweise aus einem Leichtbauwerkstoff bestehen.

8. Materialaufgabebehälter nach Anspruch 7, **dadurch gekennzeichnet, dass** der Leichtbauwerkstoff einen kohlefaserverstärkten Kunststoff und/oder einen glasfaserverstärkten Kunststoff aufweist.

9. Materialaufgabebehälter nach Anspruch 7, **dadurch gekennzeichnet, dass** der Leichtbauwerkstoff Siliziumkarbid ist.

10. Materialaufgabebehälter nach Anspruch 7, **dadurch gekennzeichnet, dass** der Leichtbauwerkstoff ein Metallschaum, vorzugsweise mit Titan-Bestandteilen, ist.

11. Materialaufgabebehälter nach einem der Ansprüche 7 bis 10, **dadurch gekennzeichnet, dass** der Leichtbauwerkstoff eine abriebfeste und/oder harte Beschichtung, insbesondere aus der Werkstoffgruppe Chrom, Siliziumkarbid oder Keramik trägt.

12. Materialaufgabebehälter nach einem der Ansprüche 3 bis 11, **dadurch gekennzeichnet, dass** die Förderzylinderöffnungen (24) in der unteren Stirnwandpartie (56) angeordnet sind.

13. Materialaufgabebehälter nach einem der vorangehenden Ansprüche, **dadurch gekennzeichnet, dass** im Behälterunterteil (38) eine Abstützeinrichtung für die Rohrweiche (34) gelagert ist.

14. Materialaufgabebehälter nach einem der vorangehenden Ansprüche, **dadurch gekennzeichnet, dass** das Behälterunterteil (38) Drehlager für ein Rührwerk aufweist.

15. Materialaufgabebehälter nach einem der vorangehenden Ansprüche, **dadurch gekennzeichnet, dass** die obere Stirnwandpartie (44) und die oberen Seitenwandpartien (46) aus Blech, vorzugsweise aus Stahlblech, bestehen.

16. Materialaufgabebehälter nach einem der Ansprüche 1 bis 14, **dadurch gekennzeichnet, dass** die obere Stirnwandpartie (44) und die oberen Seitenwandpartien (46) aus Kunststoff bestehen.

17. Materialaufgabebehälter nach Anspruch 16, **dadurch gekennzeichnet, dass** der Behälteraufsatz (40) einstückig als Spritzgussteil gefertigt ist.

18. Materialaufgabebehälter nach Anspruch 17, **dadurch gekennzeichnet, dass** der Behälteraufsatz (40) einen zum Behälterinneren weisenden Auflagewulst für einen Gitterrost aufweist.

19. Materialaufgabebehälter nach Anspruch 17 oder 18, **dadurch gekennzeichnet, dass** der Behälteraufsatz (40) an der oberen Stirnwandpartie (44) und/oder an den oberen Seitenwandpartien (46) Verstärkungsleisten (52) aufweist.

20. Materialaufgabebehälter nach einem der vorangehenden Ansprüche, **dadurch gekennzeichnet, dass** der Behälteraufsatz (40), insbesondere die obere Stirnwandpartie (44) und/oder die oberen Seitenwandpartien (46), zumindest teilweise aus einem Leichtbauwerkstoff besteht.

21. Materialaufgabebehälter nach Anspruch 20, **dadurch gekennzeichnet, dass** der Leichtbauwerkstoff einen kohlefaserverstärkten Kunststoff und/oder einen glasfaserverstärkten Kunststoff aufweist.

22. Materialaufgabebehälter nach Anspruch 20, **dadurch gekennzeichnet, dass** der Leichtbauwerkstoff Siliziumkarbid ist.

23. Materialaufgabebehälter nach Anspruch 20, **dadurch gekennzeichnet, dass** der Leichtbauwerkstoff ein Metallschaum, vorzugsweise mit Titan-Bestandteilen, ist.

24. Materialaufgabebehälter nach einem der Ansprüche 20 bis 23, **dadurch gekennzeichnet, dass** der Leichtbauwerkstoff eine abriebfeste und/oder harte Beschichtung, insbesondere aus der Werkstoffgruppe Chrom, Siliziumkarbid oder Keramik, trägt.

25. Materialaufgabebehälter nach einem der Ansprüche 3 bis 24, **dadurch gekennzeichnet, dass** das Behälterunterteil (38) über die untere Stirnwandpartie (56) überstehende Auflageelemente (74) für einen Gitterrost aufweist.

26. Materialaufgabebehälter nach einem der vorangehenden Ansprüche, **dadurch gekennzeichnet, dass** das Behälterunterteil (38) eine die zweite Randpartie (68) bildende Gummischürze (70) aufweist, die sich an die Rückwand (28) und von der Rückwand (28) ausgehende Abschnitte der Seitenwände (42) anschließt.

27. Materialaufgabebehälter nach einem der vorangehenden Ansprüche, **dadurch gekennzeichnet, dass** das Behälterunterteil (38) und der Behälteraufsatz (40) durch Schrauben (62) miteinander verbunden sind.

28. Materialaufgabebehälter nach einem der vorangehenden Ansprüche, **dadurch gekennzeichnet, dass** am Behälteraufsatz (40) an der oberen Stirnwandpartie (44) ein Klappdeckel (108, 110) zum Abdecken der Materialzuführöffnung (64) angelenkt ist.

29. Materialaufgabebehälter nach Anspruch 28, **dadurch gekennzeichnet, dass** der Klappdeckel (110) aus Kunststoff und/oder aus einem Leichtbauwerkstoff gefertigt ist.

30. Materialaufgabebehälter nach Anspruch 29, **dadurch gekennzeichnet, dass** der Klappdeckel (110) als Kunststoffhohlkörper mit einer der Materialzuführöffnung (64) zugewandten ersten Kunststoffschale (112) und einer mit dieser vorzugsweise einstückig verbundenen, eine Deckeloberseite bildenden zweiten Kunststoffschale (114) ausgebildet ist.

31. Materialaufgabebehälter nach Anspruch 30, **dadurch gekennzeichnet, dass** die erste Kunststoffschale (112) eine der Materialzuführöffnung (64) zugewandte glatte Oberfläche aufweist.

32. Materialaufgabebehälter nach Anspruch 30 oder 31, **dadurch gekennzeichnet, dass** die zweite Kunststoffschale ( 114) Versteifungssicken (116) aufweist.

33. Materialaufgabebehälter nach einem der Ansprüche 30 bis 32, **dadurch gekennzeichnet, dass** der Klappdeckel (110) durch ein Rotationsgießverfahren einstückig hergestellt ist.

34. Materialaufgabebehälter nach Anspruch 29, **dadurch gekennzeichnet, dass** der Leichtbauwerkstoff einen kohlefaserverstärkten Kunststoff und/oder einen glasfaserverstärkten Kunststoff aufweist.

35. Materialaufgabebehälter nach Anspruch 29, **dadurch gekennzeichnet, dass** der Leichtbauwerkstoff Siliziumkarbid ist.

36. Materialaufgabebehälter nach Anspruch 29, **dadurch gekennzeichnet, dass** der Leichtbauwerkstoff ein Metallschaum, vorzugsweise mit Titan-Bestandteilen, ist.

37. Materialaufgabebehälter nach einem der Ansprüche 34 bis 36, **dadurch gekennzeichnet, dass** der Leichtbauwerkstoff eine abriebfeste und/oder harte Beschichtung, insbesondere aus der Werkstoffgruppe Chrom, Siliziumkarbid oder Keramik, trägt.

38. Materialaufgabebehälter nach einem der Ansprüche 28 bis 37, **dadurch gekennzeichnet, dass** der Klappdeckel (110) vorzugsweise einstückig angeformte Handgriffe (120) aufweist.

39. Materialaufgabebehälter nach einem der Ansprüche 28 bis 38, **dadurch gekennzeichnet, dass** der Klappdeckel (110) vorzugsweise einstückig angeformte Haken (118) zum Einhaken von an einer Behälterwand befestigten Verschlußelementen aufweist.

40. Materialaufgabebehälter nach einem der Ansprüche 28 bis 39, **dadurch gekennzeichnet, dass** der Klappdeckel (108, 110) durch mindestens ein Scharnier (106) und mindestens eine Gasfeder mit der Behälterstirnwand (22) verbunden ist.

41. Materialaufgabebehälter nach Anspruch 40, **dadurch gekennzeichnet, dass** der Klappdeckel (108, 110) nahe seiner mit der Behälterstirnwand (22) verbundenen Seite Befestigungsmittel (124) für eine Gummischürze aufweist.

42. Materialaufgabebehälter nach einem der vorangehenden Ansprüche, **dadurch gekennzeichnet, dass** in den Förderzylinderöffnungen (24) jeweils ein Zwischenring (86) angeordnet ist, dessen Innenfläche einen Durchströmkanal (88) für den Dickstoff begrenzt und dessen äußere Mantelfläche (90) mindestens einen Nocken (92) trägt, wobei die Behälterstirnwand (22) in der Förderzylinderöffnung (24) mindestens eine zumindest teilweise umlaufende Innennut (94) sowie mindestens eine von einer dem Behälterinneren zugewandten Innenfläche zur Innennut (94) verlaufende Bajonettöffnung (95) zur Aufnahme des Nockens (92) unter Bildung eines Bajonettverschlusses aufweist.

43. Materialaufgabebehälter nach Anspruch 42, **dadurch gekennzeichnet, dass** an der Behälteraußenseite an der Behälterstirnwand (22) eine Anschlussplatte (80) zum Anschluß von Förderzylindern (26) angebracht ist und dass sich die Förderzylinderöffnungen (24) durch die Anschlussplatte (80) erstrecken.

44. Materialaufgabebehälter nach einem der Ansprüche 42 bis 43, **dadurch gekennzeichnet, dass** der Zwischenring (86) an seiner äußeren Mantelfläche (90) mindestens zwei, vorzugsweise drei im gleichen Winkelabstand zueinander angeordnete Nocken (92) trägt und dass die Förderzylinderöffnung (24) eine der Zahl der Nocken (92) entsprechende, im gleichen Winkelabstand zueinander angeordnete Zahl von Bajonettöffnungen (95) aufweist.

45. Materialaufgabebehälter nach einem der Ansprüche 42 bis 44, **dadurch gekennzeichnet, dass** die Innennut (94) in der Förderzylinderöffnung (24) umlaufend ausgebildet ist.

46. Materialaufgabebehälter nach einem der Ansprüche 42 bis 45, **dadurch gekennzeichnet, dass** an der Innenfläche der Behälterstirnwand (22) eine Brillenplatte (82) mit zwei Brillenplattenöffnungen (84) lösbar befestigt ist, wobei die Brillenplattenöffnungen (84) mit den Förderzylinderöffnungen (24) kommunizieren und wobei die Begrenzungsflächen der Brillenplattenöffnungen (84) mit den Begrenzungsflächen der Durchströmkanäle (88) fluchten.

47. Materialaufgabebehälter nach einem der Ansprüche 42 bis 46, **dadurch gekennzeichnet, dass** der Zwischenring (86) und/oder die Brillenplatte (82) zumindest teilweise aus einem verschleißfesten Leichtbauwerkstoff bestehen.

48. Materialaufgabebehälter nach Anspruch 47, **dadurch gekennzeichnet, dass** der Leichtbauwerkstoff des Zwischenrings (86) und/oder der Brillenplatte (82) einen kohlefaserverstärkten Kunststoff und/oder einen glasfaserverstärkten Kunststoff aufweist.

49. Materialaufgabebehälter nach Anspruch 47, **dadurch gekennzeichnet, dass** der Leichtbauwerkstoff des Zwischenrings (86) und/oder der Brillenplatte (82) Siliziumkarbid ist.

50. Materialaufgabebehälter nach Anspruch 47, **dadurch gekennzeichnet, dass** der Leichtbauwerkstoff des Zwischenrings (86) und/oder der Brillenplatte (82) ein Metallschaum, vorzugsweise mit Titan-Bestandteilen, ist.

51. Materialaufgabebehälter nach einem der Ansprüche 42 bis 50, **dadurch gekennzeichnet, dass** die Begrenzungsflächen der Durchströmkanäle (88) und/oder der Brillenplattenöffnungen (84) mit einer Verschleißschicht (89) vorzugsweise aus einem Hartmetall oder aus einem Werkstoff der Werkstoffgruppe Chrom, Siliziumkarbid oder Keramik beschichtet sind.

52. Materialaufgabebehälter nach einem der Ansprüche 42 bis 51, **dadurch gekennzeichnet, dass** sich der Durchmesser des Durchströmkanals (88) zum Behälterinneren hin oder zum Förderzylinder (26) hin verjüngt.

53. Materialaufgabebehälter nach einem der Ansprüche 42 bis 52, **dadurch gekennzeichnet, dass** die Begrenzungsflächen der Durchströmkanäle (88) mit den Innenflächen der Förderzylinder (26) fluchten.

54. Materialaufgabebehälter nach einem der Ansprüche 42 bis 53, **dadurch gekennzeichnet, dass** der Zwischenring (86) in seiner Mantelfläche (90) mindestens eine axial gegenüber den Nocken (92) versetzte umlaufende Nut (96) mit einem Dichtring (98) zur Anlage an die Behälterstirnwand (22) und/oder an die Anschlussplatte (80) aufweist.

55. Materialaufgabebehälter nach einem der Ansprüche 42 bis 54, **dadurch gekennzeichnet, dass** der Zwischenring (86) an einer der Brillenplatte (82) zugewandten Stirnfläche eine umlaufende Nut (96) mit einem an die Brillenplatte (82) anliegenden Dichtring (98) aufweist.

56. Materialaufgabebehälter nach einem der Ansprüche 42 bis 55, **dadurch gekennzeichnet, dass** der Zwischenring (86) an einer der Brillenplatte (82) zugewandten Stirnfläche Ausnehmungen (100) zum Einstecken von Haltedornen aufweist.

57. Materialaufgabebehälter nach einem der Ansprüche 42 bis 56, **dadurch gekennzeichnet, dass** zwischen dem Zwischenring (86) und der Behälterstirnwand (22) ein umlaufender Hohlraum (102) angeordnet ist, der über eine Zuführöffnung (104) mit Schmiermittel befüllbar ist und der sich beim Herausziehen des Zwischenrings (86) aus der Förderzylinderöffnung (24) vergrößert.

## Claims

1. Material feed container for a thick-matter pump (18), having a lower container part (38) and a container top (40) releasably connected with the lower container part (38), having a two-part face wall (22), a rear wall (28), and two two-part side walls (42), in each instance, having a material feed opening (64) that points upward, delimited by a circumferential edge (66, 68), having two feed cylinder openings (24) disposed in the face wall (22), and having a tube switch (34) disposed in the container interior, which can be pivoted alternately in front of the feed cylinder openings (24) on the input side, and opens into a pressure pipe (30) on the output side, **characterized in that** the container top (40) has an upper face wall part (44) as well as upper side wall parts (46) that extend away from the former, with free ends (48), and that the circumferential edge (66, 68) has a first edge part (66) forming an upper edge of the container top (40), and a second edge part (68) following the first edge part (66), on the lower container part (38).

2. Material feed container according to claim 1, **characterized in that** the first edge part (66) aligns with the second edge part (68).

3. Material feed container according to one of claims 1 or 2, **characterized in that** the lower container part (38) has the rear wall (28), a floor (54), a lower face wall part (56), and lower side wall parts (58) that drop towards the lower face wall part (56).

4. Material feed container according to claim 3, **characterized in that** the upper face wall part (44) and the upper side wall parts (46) bear a first flange (50) on their lower edge, which is releasably connected with a complementary second flange (60) on the lower face wall part (56) and the lower side wall parts (58) of the lower container part (38).

5. Material feed container according to claim 4, **characterized in that** a sealing means is disposed between the first flange (50) and the second flange (60).

6. Material feed container according to one of claims 3 to 5, **characterized in that** the lower face wall part (56), the rear wall (28), the lower side wall parts (58) and/or the floor (54) consist of sheet metal, preferably of steel sheet.

7. Material feed container according to one of claims 3 to 6, **characterized in that** the lower face wall part (56), the rear wall (28), the lower side wall parts (58) and/or the floor (54) consist at least partially of a light construction material.

8. Material feed container according to claim 7, **characterized in that** the light construction material has a carbon-fiber-reinforced plastic and/or a fiberglass-reinforced plastic.

9. Material feed container according to claim 7, **characterized in that** the light construction material is silicon carbide.

10. Material feed container according to claim 7, **characterized in that** the light construction material is a metal foam, preferably with titanium components.

11. Material feed container according to one of claims 7 to 10, **characterized in that** the light construction material carries a friction-wear-resistant and/or hard coating, particularly from the material group of chrome, silicon carbide, or ceramic.

12. Material feed container according to one of claims 3 to 11, **characterized in that** the feed cylinder openings (24) are disposed in the lower face wall part (56).

13. Material feed container according to one of the preceding claims, **characterized in that** a support device for the tube switch (34) is mounted in the lower container part (38).

14. Material feed container according to one of the preceding claims, **characterized in that** the lower container part (38) has pivot bearings for a stirrer mechanism.

15. Material feed container according to one of the preceding claims, **characterized in that** the upper face wall part (44) and the upper side wall parts (46) consist of sheet metal, preferably of steel sheet.

16. Material feed container according to one of claims 1 to 14, **characterized in that** the upper face wall part (44) and the upper side wall parts (46) consist of plastic.

17. Material feed container according to claim 16, **characterized in that** the container top (40) is produced in one piece, as an injection-molded part.

18. Material feed container according to claim 17, **characterized in that** the container top (40) has a contact bead for a lattice grid, facing the container interior.

19. Material feed container according to claim 17 or 18,
**characterized in that** the container top (40) has reinforcement strips (52) on the upper face wall part (44) and/or on the upper side wall parts (46).

20. Material feed container according to one of the preceding claims, **characterized in that** the container top (40), particularly the upper face wall part (44) and/or the upper side wall parts (46), consist at least partially of a light construction material.

21. Material feed container according to claim 20, **characterized in that** the light construction material has a carbon-fiber-reinforced plastic and/or a fiberglass-reinforced plastic.

22. Material feed container according to claim 20, **characterized in that** the light construction material is silicon carbide.

23. Material feed container according to claim 20, **characterized in that** the light construction material is a metal foam, preferably with titanium components.

24. Material feed container according to one of claims 20 to 23, **characterized in that** the light construction material carries a friction-wear-resistant and/or hard coating, particularly from the material group of chrome, silicon carbide, or ceramic.

25. Material feed container according to one of claims 3 to 24, **characterized in that** the lower container part (38) has contact elements (74) for a lattice grid, projecting beyond the lower face wall part (56).

26. Material feed container according to one of the preceding claims, **characterized in that** the lower container part (38) has a rubber apron (70) forming the second edge part (68), which apron follows the rear wall (28) and segments of the side walls (42) that proceed from the rear wall (28).

27. Material feed container according to one of the preceding claims, **characterized in that** the lower container part (38) and the container top (40) are connected with one another by means of screws (62).

28. Material feed container according to one of the preceding claims, **characterized in that** a hinged lid (108, 110) for covering the material feed opening (64) is articulated onto the container top (40), on the upper face wall part (44).

29. Material feed container according to claim 28, **characterized in that** the hinged lid (110) is produced from plastic and/or from a light construction material.

30. Material feed container according to claim 29, **characterized in that** the hinged lid (110) is configured as a hollow plastic body having a first plastic shell (112) that faces the material feed opening (64), and a second plastic shell (114), preferably connected in one piece with the former, forming an upper lid part.

31. Material feed container according to claim 30, **characterized in that** the first plastic shell (112) has a smooth surface that faces the material feed opening (64).

32. Material feed container according to claim 30 or 31,
**characterized in that** the second plastic shell (114) has reinforcement beads (116).

33. Material feed container according to one of claims 30 to 32, **characterized in that** the hinged lid (110) is produced in one piece, using a rotation casting method.

34. Material feed container according to claim 29, **characterized in that** the light construction material has a carbon-fiber-reinforced plastic and/or a fiberglass-reinforced plastic.

35. Material feed container according to claim 29, **characterized in that** the light construction material is silicon carbide.

36. Material feed container according to claim 29, **characterized in that** the light construction material is a metal foam, preferably with titanium components.

37. Material feed container according to one of claims 34 to 36, **characterized in that** the light construction material bears a friction-wear-resistant and/or hard coating, particularly from the material group of chrome, silicon carbide, or ceramic.

38. Material feed container according to one of claims 28 to 37, **characterized in that** the hinged lid (110) has handles (120) that are molded on, preferably in one piece.

39. Material feed container according to one of claims 28 to 38, **characterized in that** the hinged lid (110) has hooks (118), preferably molded on in one piece, for hooking in closure elements attached on a container wall.

40. Material feed container according to one of claims 28 to 39, **characterized in that** the hinged lid (108, 110) is connected with the container face wall (22) by means of at least one hinge (106) and at least one gas spring.

41. Material feed container according to claim 40, **characterized in that** the hinged lid (108, 110) has attachment means (124) for a rubber apron close to its side connected with the container face wall (22).

42. Material feed container according to one of the preceding claims, **characterized in that** an intermediate ring (86) is disposed in the feed cylinder openings (24), in each instance, the inner surface of which delimits a flow-through-channel (88) for the thick matter, and the outer mantle surface (90) of which bears at least one toe (92), whereby the container face wall (22) has at least one partially circumferential inner groove (94) in the feed cylinder opening (24), as well as at least one bayonet opening (95) running from an inner surface facing the container interior to the inner groove (94), for accommodating the toe (92), forming a bayonet closure.

43. Material feed container according to one of claims 42, **characterized in that** a connector plate (80) for connecting feed cylinders (26) is affixed to the container outside on the container face wall (22), and that the feed cylinder openings (24) extend through the connector plate (80).

44. Material feed container according to one of claims 42 to 43, **characterized in that** the intermediate ring (86) has at least two, preferably three toes (92), disposed at an equal angle distance from one another, on its outer mantle surface (90), and that the feed cylinder opening (24) has a number of bayonet openings (95) that corresponds to the number of toes (92), which are also disposed at the same angle distance from one another.

45. Material feed container according to one of claims 42 to 44, **characterized in that** the inner groove (94) in the feed cylinder opening (24) is configured to be circumferential.

46. Material feed container according to one of claims 42 to 45, **characterized in that** a spectacle plate (82) having two spectacle plate openings (84) is releasably attached to the inner surface of the container face wall (22), whereby the spectacle plate openings (84) communicate with the feed cylinder openings (24), and whereby the delimitation surfaces of the spectacle plate openings (84) align with the delimitation surfaces of the flow-through-channels (88).

47. Material feed container according to one of claims 42 to 46, **characterized in that** the intermediate ring (86) and/or the spectacle plate (82) consist at least partially of a friction-wear-resistant light construction material.

48. Material feed container according to claim 47, **characterized in that** the light construction material of the intermediate ring (86) and/or the spectacle plate (82) has a carbon-fiber-reinforced plastic and/or a fiberglass-reinforced plastic.

49. Material feed container according to claim 47, **characterized in that** the light construction material of the intermediate ring (86) and/or the spectacle plate (82) is silicon carbide.

50. Material feed container according to claim 47, **characterized in that** the light construction material of the intermediate ring (86) and/or the spectacle plate (82) is a metal foam, preferably with titanium components.

51. Material feed container according to one of claims 42 to 50, **characterized in that** the delimitation surfaces of the flow-through-channels (88) and/or the spectacle plate openings (84) are coated with a friction-wear-resistant layer (89), preferably of a hard metal or of a material from the material group of chrome, silicon carbide, or ceramic.

52. Material feed container according to one of claims 42 to 51, **characterized in that** the diameter of the flow-through-channel (88) narrows towards the container interior or towards the feed cylinder (26).

53. Material feed container according to one of claims 42 to 52, **characterized in that** the delimitation surfaces of the flow-through-channels (88) align with the inner surfaces of the feed cylinders (26).

54. Material feed container according to one of claims 42 to 53, **characterized in that** the intermediate ring (86) has at least one circumferential groove (96), offset axially relative to the toes (92), in its mantle surface (90), with a sealing ring (98) for contact against the container face wall (22) and/or the connector plate (80).

55. Material feed container according to one of claims 42 to 54, **characterized in that** the intermediate ring (86) has a circumferential groove (96) on a face that faces the spectacle plate (82), with a sealing ring (98) that lies against the spectacle plate (82).

56. Material feed container according to one of claims 42 to 55, **characterized in that** the intermediate ring (86) has recesses (100) for the insertion of holder mandrels on a face that faces the spectacle plate (82).

57. Material feed container according to one of claims 42 to 56, **characterized in that** a circumferential cavity (102) is disposed between the intermediate ring (86) and the container face wall (22), which cavity can be filled with lubricant by way of a feed opening (104), and increases in size when the intermediate ring (86) is pulled out of the feed cylinder opening (24).

## Revendications

1. Récipient de chargement de matière pour une pompe à matières épaisses (18), avec un élément inférieur de récipient (38) et un dessus de récipient (40) relié de manière amovible à l'élément inférieur de récipient (38), avec une paroi frontale (22) en deux parties, une paroi arrière (28) et deux parois latérales (42), chacune en deux parties, avec une ouverture d'apport de matière (64), orientée vers le haut et délimitée par un bord circonférentiel (66, 68), avec deux ouvertures (24) de cylindres d'acheminement, disposées dans la paroi frontale (22), et avec un tuyau pivotant (34), disposé à l'intérieur du récipient, pouvant côté entrée être pivoté alternativement devant les ouvertures (24) de cylindres d'acheminement et débouchant côté sortie dans un tube sous pression (30), **caractérisé en ce que** le dessus de récipient (40) présente une partie supérieure de paroi frontale (44) et des parties supérieures de parois latérales (46) s'éloignant de la précédente et pourvues d'extrémités libres (48), et **en ce que** le bord circonférentiel (66, 68) présente une première partie de bord (66) formant une arête supérieure du dessus de récipient (40), et une deuxième partie de bord (68) sur l'élément inférieur de récipient (38), côté paroi arrière, se raccordant à la première partie de bord (66).

2. Récipient de chargement de matière selon la revendication 1, **caractérisé en ce que** la première partie de bord (66) est alignée avec la deuxième partie de bord (68).

3. Récipient de chargement de matière selon la revendication 1 ou 2, **caractérisé en ce que** l'élément inférieur de récipient (38) présente la paroi arrière (28), un fond (54), une partie inférieure de paroi frontale (56), et des parties inférieures de parois latérales (58) qui descendent vers la partie inférieure de paroi frontale (56).

4. Récipient de chargement de matière selon la revendication 3, **caractérisé en ce que** la partie supérieure de paroi frontale (44) et les parties supérieures de parois latérales (46) portent sur leur arête supérieure une première bride (50), qui est reliée de manière amovible à une deuxième bride (60), complémentaire, sur la partie inférieure de paroi frontale (56) et sur les parties inférieures de parois latérales (58) de l'élément inférieur de récipient (38).

5. Récipient de chargement de matière selon la revendication 4, **caractérisé en ce qu'**un moyen d'étanchéité est disposé entre la première bride (50) et la deuxième bride (60).

6. Récipient de chargement de matière selon l'une des revendications 3 à 5, **caractérisé en ce que** la partie inférieure de paroi frontale (56), la paroi arrière (28), les parties inférieures de parois latérales (58) et/ou le fond (54) sont constitués de tôle, de préférence de tôle d'acier.

7. Récipient de chargement de matière selon l'une des revendications 3 à 6, **caractérisé en ce que** la partie inférieure de paroi frontale (56), la paroi arrière (28), les parties inférieures de parois latérales (58) et/ou le fond (54) sont constitués au moins partiellement d'un matériau de construction léger.

8. Récipient de chargement de matière selon la revendication 7, **caractérisé en ce que** le matériau de construction léger présente une matière plastique renforcée par des fibres de carbone et/ou une matière plastique renforcée par des fibres de verre.

9. Récipient de chargement de matière selon la revendication 7, **caractérisé en ce que** le matériau de construction léger est du carbure de silicium.

10. Récipient de chargement de matière selon la revendication 7, **caractérisé en ce que** le matériau de construction léger est une mousse métallique, de préférence avec des parts de titane.

11. Récipient de chargement de matière selon l'une des revendications 7 à 10, **caractérisé en ce que** le matériau de construction léger porte un revêtement dur et/ou résistant à l'abrasion, en particulier du groupe de matériaux comprenant le chrome, le carbure de silicium ou la céramique.

12. Récipient de chargement de matière selon l'une des revendications 3 à 11, **caractérisé en ce que** les ouvertures (24) de cylindres d'acheminement sont disposées dans la partie inférieure de paroi frontale (56).

13. Récipient de chargement de matière selon l'une des revendications précédentes, **caractérisé en ce qu'**un dispositif de soutien pour l'tuyau pivotant (34) est monté dans l'élément inférieur de récipient (38).

14. Récipient de chargement de matière selon l'une des revendications précédentes, **caractérisé en ce que** l'élément inférieur de récipient (38) présente des paliers de pivotement pour un agitateur.

15. Récipient de chargement de matière selon l'une des revendications précédentes, **caractérisé en ce que** la partie supérieure de paroi frontale (44) et les parties supérieures de parois latérales (46) sont constituées de tôle, de préférence de tôle d'acier.

16. Récipient de chargement de matière selon l'une des revendications 1 à 14, **caractérisé en ce que** la partie supérieure de paroi frontale (44) et les parties supérieures de parois latérales (46) sont constituées de matière plastique.

17. Récipient de chargement de matière selon la revendication 16, **caractérisé en ce que** le dessus de récipient (40) est fabriqué d'un seul tenant sous forme de pièce moulée par injection.

18. Récipient de chargement de matière selon la revendication 17, **caractérisé en ce que** le dessus de récipient (40) présente un bourrelet d'application, orienté vers l'intérieur du récipient, pour un treillis.

19. Récipient de chargement de matière selon la revendication 17 ou 18, **caractérisé en ce que** le dessus de récipient (40) présente des barrettes de renforcement (52) sur la partie supérieure de paroi frontale (44) et/ou sur les parties supérieures de parois latérales (46).

20. Récipient de chargement de matière selon l'une des revendications précédentes, **caractérisé en ce que** le dessus de récipient (40), en particulier la partie supérieure de paroi frontale (44) et/ou les parties supérieures de parois latérales (46), est constitué au moins partiellement d'un matériau de construction léger.

21. Récipient de chargement de matière selon la revendication 20, **caractérisé en ce que** le matériau de construction léger présente une matière plastique renforcée par des fibres de carbone et/ou une matière plastique renforcée par des fibres de verre.

22. Récipient de chargement de matière selon la revendication 20, **caractérisé en ce que** le matériau de construction léger est du carbure de silicium.

23. Récipient de chargement de matière selon la revendication 20, **caractérisé en ce que** le matériau de construction léger est une mousse métallique, de préférence avec des parts de titane.

24. Récipient de chargement de matière selon l'une des revendications 20 à 23, **caractérisé en ce que** le matériau de construction léger porte un revêtement dur et/ou résistant à l'abrasion, en particulier du groupe de matériaux comprenant le chrome, le carbure de silicium ou la céramique

25. Récipient de chargement de matière selon l'une des revendications 3 à 24, **caractérisé en ce que** l'élément inférieur de récipient (38) présente des éléments d'appui (74) pour un treillis, qui dépassent de la partie inférieure de paroi frontale (56).

26. Récipient de chargement de matière selon l'une des revendications précédentes, **caractérisé en ce que** l'élément inférieur de récipient (38) présente un tablier en caoutchouc (70) formant la deuxième partie de bord (68), qui se raccorde à la paroi arrière (28) et à des parties des parois latérales (42) partant de la paroi arrière (28).

27. Récipient de chargement de matière selon l'une des revendications précédentes, **caractérisé en ce que** l'élément inférieur de récipient (38) et le dessus de récipient (40) sont mutuellement reliés par des vis (62).

28. Récipient de chargement de matière selon l'une des revendications précédentes, **caractérisé en ce qu'**un couvercle à charnière (108, 110) destiné à recouvrir l'ouverture d'apport de matière (64) est articulé sur le dessus de récipient (40), sur la partie supérieure de paroi frontale (44).

29. Récipient de chargement de matière selon la revendication 28, **caractérisé en ce que** le couvercle à charnière (110) est fabriqué en matière plastique et/ou en un matériau de construction léger.

30. Récipient de chargement de matière selon la revendication 29, **caractérisé en ce que** le couvercle à charnière (110) est réalisé sous forme de corps creux en matière plastique avec une première coque en plastique (112) tournée vers l'ouverture d'apport de matière (64), et une deuxième coque en plastique (114) reliée de préférence d'un seul tenant à la première et formant un côté supérieur de couvercle.

31. Récipient de chargement de matière selon la revendication 30, **caractérisé en ce que** la première coque en plastique (112) présente une surface lisse tournée vers l'ouverture d'apport de matière (64).

32. Récipient de chargement de matière selon la revendication 30 ou 31, **caractérisé en ce que** la deuxième coque en plastique (114) présente des moulures de renforcement (116).

33. Récipient de chargement de matière selon l'une des revendications 30 à 32, **caractérisé en ce que** le couvercle à charnière (110) est fabriqué d'un seul tenant par un procédé de rotomoulage.

34. Récipient de chargement de matière selon la revendication 29, **caractérisé en ce que** le matériau de construction léger présente une matière plastique renforcée par des fibres de carbone et/ou une matière plastique renforcée par des fibres de verre.

35. Récipient de chargement de matière selon la revendication 29, **caractérisé en ce que** le matériau de construction léger est du carbure de silicium.

36. Récipient de chargement de matière selon la revendication 29, **caractérisé en ce que** le matériau de construction léger est une mousse métallique, de préférence avec des parts de titane.

37. Récipient de chargement de matière selon l'une des revendications 34 à 36, **caractérisé en ce que** le matériau de construction léger porte un revêtement dur et/ou résistant à l'abrasion, en particulier du groupe de matériaux comprenant le chrome, le carbure de silicium ou la céramique.

38. Récipient de chargement de matière selon l'une des revendications 28 à 37, **caractérisé en ce que** le couvercle à charnière (110) présente des poignées (120) formées de préférence d'un seul tenant sur lui.

39. Récipient de chargement de matière selon l'une des revendications 28 à 38, **caractérisé en ce que** le couvercle à charnière (110) présente des crochets (118) formés de préférence d'un seul tenant sur lui et destinés à l'accrochage d'éléments de fermeture fixés sur une paroi du récipient.

40. Récipient de chargement de matière selon l'une des revendications 28 à 39, **caractérisé en ce que** le couvercle à charnière (108, 110) est relié à la paroi frontale (22) du récipient par au moins une charnière (106) et au moins un ressort à gaz.

41. Récipient de chargement de matière selon la revendication 40, **caractérisé en ce que** le couvercle à charnière (108, 110) présente, à proximité de son côté relié à la paroi frontale (22) du récipient, des moyens de fixation (124) pour un tablier en caoutchouc.

42. Récipient de chargement de matière selon l'une des revendications précédentes, **caractérisé en ce qu'**une bague intermédiaire (86) est respectivement disposée dans les ouvertures (24) de cylindres d'acheminement, bague dont la surface intérieure délimite un canal de passage (88) pour la matière épaisse et dont la surface d'enveloppe extérieure (90) porte au moins un ergot (92), sachant que la paroi frontale (22) du récipient présente, dans l'ouverture (24) de cylindre d'acheminement, au moins une rainure intérieure (94) au moins partiellement circonférentielle et au moins une ouverture à baïonnette (95), s'étendant depuis une surface intérieure tournée vers l'intérieur du récipient jusqu'à la rainure intérieure (94) et destinée à recevoir l'ergot (92) en formant un joint à baïonnette.

43. Récipient de chargement de matière selon la revendication 42, **caractérisé en ce qu'**une plaque de raccordement (80) pour le raccordement de cylindres d'acheminement (26) est installée sur le côté extérieur du récipient, sur la paroi frontale (22) du récipient, et **en ce que** les ouvertures (24) de cylindres d'acheminement s'étendent à travers la plaque de raccordement (80).

44. Récipient de chargement de matière selon la revendication 42 ou 43, **caractérisé en ce que** la bague intermédiaire (86) porte sur sa surface d'enveloppe extérieure (90) au moins deux et de préférence trois ergots (92) disposés en étant angulairement équidistants, et **en ce que** l'ouverture (24) de cylindre d'acheminement présente des ouvertures à baïonnette (95), disposées en étant angulairement équidistantes, en un nombre correspondant au nombre d'ergots (92).

45. Récipient de chargement de matière selon l'une des revendications 42 à 44, **caractérisé en ce que** la rainure intérieure (94) est réalisée sur toute la circonférence dans l'ouverture (24) de cylindre d'acheminement.

46. Récipient de chargement de matière selon l'une des revendications 42 à 45, **caractérisé en ce qu'**une plaque à ouvertures jumelées (82) pourvue de deux ouvertures (84) est fixée de manière amovible sur la surface intérieure de la paroi frontale (22) du récipient, sachant que les ouvertures (84) de la plaque à ouvertures jumelées communiquent avec les ouvertures (24) de cylindres d'acheminement, et sachant que les surfaces de délimitation des ouvertures (84) de la plaque à ouvertures jumelées sont alignées avec les surfaces de délimitation des canaux de passage (88).

47. Récipient de chargement de matière selon l'une des revendications 42 à 46, **caractérisé en ce que** la bague intermédiaire (86) et/ou la plaque à ouvertures jumelées (82) sont constituées au moins partiellement d'un matériau de construction léger résistant à l'usure.

48. Récipient de chargement de matière selon la revendication 47, **caractérisé en ce que** le matériau de construction léger de la bague intermédiaire (86) et/ou de la plaque à ouvertures jumelées (82) présente une matière plastique renforcée par des fibres de carbone et/ou une matière plastique renforcée par des fibres de verre.

49. Récipient de chargement de matière selon la revendication 47, **caractérisé en ce que** le matériau de construction léger de la bague intermédiaire (86) et/ou de la plaque à ouvertures jumelées (82) est du carbure de silicium.

50. Récipient de chargement de matière selon la revendication 47, **caractérisé en ce que** le matériau de construction léger de la bague intermédiaire (86) et/ou de la plaque à ouvertures jumelées (82) est une mousse métallique, de préférence avec des parts de titane.

51. Récipient de chargement de matière selon l'une des revendications 42 à 50, **caractérisé en ce que** les surfaces de délimitation des canaux de passage (88) et/ou des ouvertures (84) de la plaque à ouvertures jumelées sont revêtues d'une couche d'usure (89) constituée de préférence d'un métal dur ou d'un matériau du groupe de matériaux comprenant le chrome, le carbure de silicium ou la céramique.

52. Récipient de chargement de matière selon l'une des revendications 42 à 51, **caractérisé en ce que** le diamètre du canal de passage (88) se rétrécit en direction de l'intérieur du récipient ou en direction du cylindre d'acheminement (26).

53. Récipient de chargement de matière selon l'une des revendications 42 à 52, **caractérisé en ce que** les surfaces de délimitation des canaux de passage (88) sont alignées avec les surfaces intérieures des cylindres d'acheminement (26).

54. Récipient de chargement de matière selon l'une des revendications 42 à 53, **caractérisé en ce que** la bague intermédiaire (86) présente, dans sa surface d'enveloppe extérieure (90), au moins une rainure circonférentielle (96) axialement décalée par rapport aux ergots (92) et pourvue d'un joint d'étanchéité annulaire (98) destiné à s'appliquer contre la paroi frontale (22) du récipient et/ou contre la plaque de raccordement (80).

55. Récipient de chargement de matière selon l'une des revendications 42 à 54, **caractérisé en ce que** la bague intermédiaire (86) présente, sur une face frontale tournée vers la plaque à ouvertures jumelées (82), une rainure circonférentielle (96) pourvue d'un joint d'étanchéité annulaire (98) appliqué contre la plaque à ouvertures jumelées (82).

56. Récipient de chargement de matière selon l'une des revendications 42 à 55, **caractérisé en ce que** la bague intermédiaire (86) présente, sur une face frontale tournée vers la plaque à ouvertures jumelées (82), des évidements (100) pour l'insertion de broches de maintien.

57. Récipient de chargement de matière selon l'une des revendications 42 à 56, **caractérisé en ce qu'**une cavité circonférentielle (102) est disposée entre la bague intermédiaire (86) et la paroi frontale (22) du récipient, cavité qui peut être remplie de lubrifiant par l'intermédiaire d'une ouverture d'alimentation (104) et qui s'agrandit lorsque la bague intermédiaire (86) est retirée de l'ouverture (24) de cylindre d'acheminement.
